# EUROPÄISCHE PATENTSCHRIFT

(11) **EP 1 103 690 B1**
(45) Veröffentlichungstag und Bekanntmachung des Hinweises auf die Patenterteilung: **17.03.2004**
(21) Anmeldenummer: 99123619.1
(22) Anmeldetag: 27.11.1999
(51) Int. Cl.: E05F 15/20, E04D 13/035

(54) **Rauchabzugsvorrichtung**
Fume venting device
Exutoire de désenfumage

(43) Veröffentlichungstag der Anmeldung: 30.05.2001
(73) Patentinhaber: Fortmeier, Josef, 33758 Schloss Holte-Stukenbrock (DE)
(72) Erfinder: Fortmeier, Josef, 33758 Schloss Holte-Stukenbrock (DE)
(74) Vertreter: Stracke, Alexander, Dipl.-Ing.

(56) Entgegenhaltungen:
- EP-A- 0 081 333
- WO-A-97/33062
- DE-A- 3 338 092

## Beschreibung

Die vorliegende Erfindung betrifft eine Rauchabzugsvorrichtung mit einem Rahmen und einer daran anschamierten Klappe und einem linear wirkenden Aufstellaggregat, mittels dessen die Klappe aus einer Schließstellung heraus aufschwenkbar und in Schließstellung zurückschwenkbar ist, wobei das Aufstellaggregat in einem seiner stirnseitigen Endbereiche an einer von einer am Rahmen befestigten Traverse gehaltenen Stützvorrichtung schwenkbar gelagert und mit seinem anderen stimseitigen Ende an der Klappe angeschlossen ist.

Rauchabzugsvorrichtungen der vorerwähnten Art sind an sich bekannt. Als Rauchabzugsvorrichtungen im Sinne der vorliegenden Erfindung sind beispielsweise Lichtkuppeln, Lichtbänder oder auch mit lichtundurchlässigen Klappen versehene Rahmen zu verstehen.

Bei Rauchabzugsvorrichtungen der gattungsgemäßen Art mit nur einem Aufstellaggregat ist bislang nur ein begrenzter Schwenkwinkel für die Klappe erreichbar, da der Schwenkwinkel des Aufstellaggregates selbst durch die schamierseitige Oberkante desRahmens zwangsweise begrenzt wird. In der Praxis sind bislang bei Verwendung lediglich eines Aufstellaggregates Schwenkwinkel für die Klappe bis etwa 90° oder geringfügig darüber zu realisieren.

Häufig wird ein deutlich größerer Schwenkwinkel für die Klappe gewünscht.

Um diesen Wünschen Rechnung tragen zu können, sind bislang aufwendige Konstruktionen verwirklicht, die auf dem Prinzip beruhen, daß zunächst einmal durch völliges Ausfahren des Aufstellaggregates eine Öffnung der Klappe bis etwa 90° oder geringfügig darüber erreicht wird und daß anschließend die gesamte Stützvorrichtung mit dem ausgefahrenen Aufstellaggregat über eine zusätzliche Antriebseinheit verschwenkt wird, um den angestrebten größeren Öffnungswinkel für die Klappe zu erreichen.

Es versteht sich, daß diese Konstruktionen sehr aufwendig und demzufolge auch recht teuer sind.

Der vorliegenden Erfindung liegt demzufolge die Aufgabe zugrunde, eine Rauchabzugsvorrichtung der gattungsgemäßen Art so zu gestalten, daß ein Öffnungswinkel für die Klappe von deutlich über 100° erreichbar ist, ohne daß hierfür zusätzliche, aufwendige Konstruktionen und Antriebsmittel erforderlich sind.

Diese Aufgabe wird erfindungsgemäß dadurch gelöst, daß das Aufstellaggregat bei geschlossener Klappe in einer ersten Lagerstelle der Stützvorrichtung abgestützt und gelagert ist, die in an sich bekannter Weise unterhalb der Scharnierebene liegt und daß das Aufstellaggregat ab einem vorbestimmten Öffnungswinkel der Klappe in einer zweiten Lagerstelle der Stützvorrichtung abgestützt und gelagert ist, die gegenüber der ersten Lagerstelle derart versetzt ist, daß ein Öffnungswinkel der Klappe von mehr als 90° möglich ist bei behinderungsfreier Verschwenkung des Aufstellaggregates über die scharnierseitige Oberkante desRahmens.

Der Erfindung liegt konstruktiv somit letztendlich der Gedanke zugrunde, daß Aufstellaggregat je nach Schwenkwinkel in unterschiedlichen Lagerstellen abzustützen und zu lagern.

In Schließstellung der Klappe ist das Aufstellaggregat in an sich bekannter Weise in einer Lagerstelle abgestützt und gelagert, die sich unterhalb der Scharnierebene befindet. Dies ist erforderlich, um beim Ausfahren des Aufstellaggregates Kräfte auf die Klappe ausüben zu können, die in Aufstellrichtung wirken. Ist das Aufstellaggregat so weit ausgefahren und verschwenkt, daß die Längsachse des Aufstellaggregates in die Nähe der scharnierseitigen Oberkante desRahmens gelangt, wird das Aufstellaggregat zwangsweise von der zweiten Lagerstelle aufgenommen, die so angeordnet ist, daß eine weitere Verschwenkung des Aufstellaggregates möglich ist, ohne daß diese durch die schamierseitige Oberkante desRahmens behindert wird.

Sofern sich die Lagerstellen etwa in der Längsachse des Aufstellaggregates befinden, wird die zweite Lagerstelle etwa in der Höhe der scharnierseitigen Oberkante desRahmens angeordnet. Sobald diese zweite Lagerstelle wirksam wird, schwenkt das Aufstellaggregat ausschließlich um diese zweite Lagerstelle, während die erste Lagerstelle praktisch außer Eingriff ist.

Beim Schließen der Klappe aus völlig geöffneter Position heraus stützt sich das Aufstellaggregat so lange an der zweiten Lagerstelle ab, bis die erste Lagerstelle wieder in Eingriff ist und bei weiterem Schließen wird dann die zweite Lagerstelle unwirksam und es erfolgt wieder eine ausschließliche Abstützung und Verschwenkung um die erste Lagerstelle bis zur Schließposition.

Es ist aber auch denkbar, die zweite Lagerstelle, beispielsweise durch entsprechend am Aufstellaggregat befestigte Ausleger, außerhalb der Längsachse des Aufstellaggregates anzuordnen, in diesem Falle kann dann die zweite Lagerstelle auch unterhalb der scharnierseitigen Oberkante desRahmens liegen, ohne daß beim Aufschwenken der Klappe und der entsprechend weiten Verschwenkung des Aüfstellaggregates die scharnierseitige Oberkante desRahmens diese zusätzlich Schwenkbewegung behindert.

Weitere Merkmale der Erfindung sind Gegenstand von Unteransprüchen.

In den beigefügten Zeichnungen sind Ausführungsbeispiele der Erfindung dargestellt, die im folgenden näher beschrieben werden. Dabei sind jeweils Rauchabzugsvorrichtungen dargestellt, bei denen der Rahmen als Aufsetzkranz ausgebildet ist.

Es zeigen:
- Figur 1: einen schematisch dargestellten Längsschnitt durch eine erfindungsgemäße Rauchabzugsvorrichtung bei geschlossener Klappe,
- Figur 2: einen der Figur 1 entsprechenden Längsschnitt bei teilweise geöffneter Klappe,
- Figur 3: einen den Figuren 1 und 2 entsprechenden Längsschnitt bei maximal geöffneter Klappe,
- Figur 4: einen Längsschnitt entsprechend der Figur 1 durch eine Rauchabzugsvorrichtung nach einem weiteren Ausführungsbeispiel der Erfindung,
- Figur 5: einen Längsschnitt durch die Rauchabzugsvorrichtung gemäß Figur 4 bei teilweise geöffneter Klappe,
- Figur 6: einen Längsschnitt durch die Rauchabzugsvorrichtung gemäß den Figuren 4 und 5 bei vollständig geöffneter Klappe,
- Figur 7: einen Längsschnitt durch eine erfindungsgemäße Rauchabzugsvorrichtung nach einem weiteren Ausführungsbeispiel bei geschlossener Klappe,
- Figur 8: einen Längsschnitt durch die Rauchabzugsvorrichtung gemäß Figur 7 bei teilweise geöffneter Klappe,
- Figur 9: einen Längsschnitt durch die Rauchabzugsvorrichtung gemäß den Figuren 7 und 8 bei vollständig geöffneter Klappe.

In den Figuren 1-9, die insgesamt drei verschiedene Ausführungsbeispiele der Erfindung zeigen, sind jeweils mit dem Bezugszeichen 1 bezeichnete Rauchabzugsvorrichtungen dargestellt.

Jede Rauchabzugsvorrichtung besteht im wesentlichen aus einem Rahmen in Form eines Aufsetzkranzes 2 und einer daran anscharnierten Klappe 3, wobei die Klappe 3 über ein linear wirkendes Aufstellaggregat 4 aus einer Schließstellung heraus aufschwenkbar und in Schließstellung zurückschwenkbar ist.

In allen Figuren ist mit dem Bezugszeichen 5 ein Scharnier bezeichnet, um welches die Klappe 3 gegenüber dem Aufsetzkranz 2 verschwenkbar ist.

Das linear wirkende Aufstellaggregat 4 kann ein doppelt wirkender Druckmittelzylinder sein, ebenso kann das Aufstellaggregat 4 als Spindelantrieb gestaltet sein.

Das Aufstellaggregat 4 ist in einem seiner stirnseitigen Endbereiche an einer Stützvorrichtung 6 schwenkbar gelagert und mit seinem anderen stimseitigen Ende an der Klappe 3 angeschlossen. Der Anschluß des Aufstellaggregates 4 an der Klappe 3 befindet sich an der dem Scharnier 5 gegenüberliegenden Seite der Klappe 3 im Bereich einer Schließvorrichtung 7, die bevorzugt so gestaltet ist, daß beim Schließen der Klappe 3 eine automatische Verriegelung der Schließstellung erfolgt und beim Öffnen der Klappe 3 eine automatische Entriegelung stattfindet. Derartige Schließvorrichtungen 7 sind bekannt und brauchen deshalb an dieser Stelle nicht näher erläutert zu werden.

Die vorstehenden Ausführungen betreffen alle gezeigten Ausführungsbeispiele.

Im folgenden wird detailliert auf die Unterschiede der unterschiedlichen Konstruktionen eingegangen.

In den Figuren 1-3 ist eine Rauchabzugsvorrichtung 1 gezeigt, bei der die Stützvorrichtung 6 aus zwei im Abstand zueinander angeordneten und an einer Traverse 8 befestigten Laschen 9 besteht, deren Abstand zueinander etwa dem Durchmesser des Aufstellaggregates 4 entspricht, welches zwischen diesen beiden Laschen 9 liegt. Bei der Traverse 8 handelt es sich entsprechend um zwei parallal zueinander verlaufende und am Aufsetzkranz 2 befestigte Längsholme 10, an denen jeweils eine Lasche 9 befestigt ist.

Die Laschen 9 sind mit kreisbogenförmig gekrümmten Längsschlitzen 11 ausgestattet, die zu denen der Schließvorrichtung 7 zugewandten Seiten der Laschen 9 hin offen sind.

Wie deutlich erkennbar ist, ist jede der Laschen 9 mit einem Längsschlitz 11 im unteren Endbereich und einem weiteren Längsschlitz 11 im oberen Endbereich, also benachbart der Klappe 3, ausgestattet.

Die Längsschlitze 11 sind in ihrem Endbereich halbkreisflörmig abgerundet. Die den Endbereichen der Längsschlitze 11 gegegnüberliegenden äußeren Endbereiche 12 sind kreisbogenförmig abgerundet und konzentrisch zu den abgerundeten Enden der Längsschlitze 11 angeordnet.

Am Aufstellaggregat 4 sind an diametral gegenüberliegenden Außenseiten jeweils zwei Lagerbolzen 13 befestigt, deren Abstand zueinander exakt dem Abstand der beiden Längsschlitze 11 jeder Lasche 9 entspricht.

In einem geringfügigen Abstand zu den Lagerbolzen 13 sind am Aufstellaggregat 4 jeweils zwei Sicherungsbolzen 14 angeordnet.

Durch die vorstehend beschriebene Konstruktion der Stützvorrichtung 6 einerseits und der am Aufstellaggregat 4 angeordneten Lagerbolzen 13 und Sicherungsbolzen 14 andererseits wird beim Öffnen und Schließen der Klappe 3 folgende Funktion erreicht:

In der in Figur 1 gezeigten Schließstellung der Klappe 3 greifen die dem stirnseitigen Ende 15 des Aufstellaggregates 4 am nächsten liegenden Lagerbolzen 13 in die unteren Längsschlitze 11 der Laschen 9 ein und stützen sich in den Endbereichen dieser unteren Längsschlitze 11 ab. Durch die dem vorgenannten Lagerbolzen 13 zugeordneten Sicherungsbolzen 14, welche in dieser Position die Laschen 9 hintergreifen, wird die Position der Lagerbolzen 13 in den unteren Längsschlitzen 11 der Laschen 9 gesichert.

Wird nun zu Öffnungszwecken das linear wirkende Antriebsaggregat 4 betätigt, so verlängert sich dessen wirksame Länge und die Klappe 3 schwenkt um die Scharniere 5 nach oben. Gleichzeitig schwenkt auch das Aufstellaggregat um eine untere Lagerstelle in Öffnungsrichtung, wobei die untere Lagerstelle gebildet ist durch die Enden der unteren Längsschlitze 11 der Laschen 9 einerseits und die darin anliegenden Lagerbolzen 13 andererseits.

In Figur 2 ist gezeigt, daß ab einem vorbestimmten Schwenkwinkel der Klappe 3 und somit auch des Aufstellaggregates 4 die dem unteren, stirnseitigen Ende 15 abgewandt liegenden Lagerbolzen 13 in die oberen Längsschlitze 11 der Laschen 9 eingeschwenkt sind. Sowohl die den unteren Lagerbolzen 13 wie auch den oberen Lagerbolzen 13 zugeordneten Sicherungsbolzen 14 sind in dieser Position an den Außenseiten der Laschen geführt, so daß die Lage des Aufstellaggregates 4 gegenüber der Stützvorrichtung 6 gesichert ist. Ein weiteres Verschwenken der Klappe 3 in Öffnungsrichtung bis zu der in Figur 3 ersichtlichen Endstellung führt dazu, daß die unteren Lagerbolzen 13 des Aufstellaggregates 4 aus den unteren Längsschlitzen 11 der Laschen 9 herausgeschwenkt und somit als Lagerstelle unwirksam werden. Lediglich die oberen Lagerbolzen 13 übernehmen die Abstützung und schwenkbare Lagerung des Aufstellaggregates 4, wobei diese Position gesichert wird durch die Sicherungsbolzen 14, die nun den oberen, abgerundeten Endbereich 12 der Laschen 9 ergreifen.

Durch die Veränderung der wirksamen Lagerstelle des Aufstellaggregates 4 wird ein sehr weiter Öffnungswinkel für die Klappe 3 ermöglicht, ohne daß hierbei die Gefahr besteht, daß das Aufstellaggregat 4 an die scharnierseitige Oberkante des Aufsetzkranzes 2 anstößt.

Beim Schließen der Klappe 3 aus der Öffnungsposition gemäß Figur 3 heraus ist zunächst die obere Lagerstelle für das Aufstellaggregat 4 wirksam bis zur Übergangsposition gemäß Figur 2. Wird aus dieser Übergangsposition gemäß Figur 2 heraus das Aufstellaggregat 4 weiter eingezogen, so wird wieder die untere Lagerstelle gemäß Figur 1 wirksam.

Diese untere Lagerstelle liegt in an sich bekannter Weise deutlich unterhalb der Scharnierebene, was deshalb erforderlich ist, um beim Öffnungsvorgang aus der Schließstellung heraus entsprechende Kräfte auf die Klappe 3 ausüben zu können.

Beim Ausführungsbeispiel gemäß den Figuren 1-3 sind die Lagerbolzen 13 im Bereich der Längsachse des Aufstellaggregates 4 angeordnet. In diesem Falle ist es notwendig, die zweite (obere ) Lagerstelle nahe an den Bereich der Oberkante des Aufsetzkranzes zu verlegen, um ein behinderungsfreies, weites Öffnen der Klappe 3 zu ermöglichen.

Sofern die zweite Lagerstelle aus der Längsachse des Aufstellaggregates 4 heraus verlegt wird, beispielsweise dadurch, daß am Aufstellaggregat 4 seitlich vorstehende Trägerlaschen mit daran angeschlossenen Lagerbolzen 13 befestigt werden, kann die zweite Lagerstelle durchaus auch gegenüber der Oberkante des Aufsetzkranzes 2 nach unten verschoben werden, ohne daß bei weitem Öffnen der Klappe 3 die Gefahr besteht, daß das Aufstellaggregat 4 an der schamierseitigen Oberkante des Aufsetzkranzes 2 anstößt.

Die Sicherung der jeweils wirksamen Lagerstelle kann auch durch federbelastete Riegelstücke erreicht werden, durch die die jeweils wirksamen Lagerbolzen 13 in den Endbereichen der zugehörigen Längsschlitze 11 gehalten werden. Derartige federbelastete Riegelstücke können aber auch als zusätzliche Sicherung (zu den Sicherungsbolzen 14) eingesetzt werden.

In den Figuren 4-6 ist ein Ausführungsbeispiel der Erfindung dargestellt, bei dem die Stützvorrichtung 6 für das Aufstellaggregat 4 gewissermaßen in die Traverse 8 integriert ist.

Auch bei diesem Ausführungsbeispiel ist die Traverse 8 aus zwei parallel zueinander verlaufenden und das Aufstellaggregat 4 zwischen sich einschließenden Holmen 10 gebildet, die am Aufsetzkranz 2 befestigt sind. Die Holme 10 sind im Abstützbereich des Aufstellaggregates 4, welches wieder mit in einem Abstand zueinander angeordneten Lagerbolzen 13 versehen ist, jeweils mit Durchbrechungen 16 versehen die durch eine geschlossene Kontur begrenzt werden. Die Kontur dieser Durchbrechungen 16 ist so gewählt, daß eine untere Lagerstelle 17 für die dem unteren, stirnseitigen Ende 15 des Aufstellaggregates 4 unmittelbar gegenüberliegenden Lagerbolzen 13 gebildet ist und eine obere Lagerstelle 18 für die dem stirnseitigen Ende 15 weiter abgewandt liegenden oberen Lagerbolzen 13 gebildet ist.

Sowohl von der unteren Lagerstelle 17 ausgehend wie auch von der oberen Lagerstelle 18 ausgehend sind die Konturen der Durchbrechungen 16 weitestgehend kreisbogenförmig gestaltet, wobei die Radien dieser kreisbogenförmigen Konturlinien 19 bzw. 20 dem Abstand der beiden Lagerstellen 17 und 18 zueinander entsprechen. Die der unteren Lagerstelle 17 zugeordnete, kreisbogenförmige Konturlinie 19 endet an einem Anschlag 21, wobei an diesem Anschlag 21 die jeweils unteren Lagerbolzen 13 anliegen, wenn die Klappe 3 völlig geöffnet ist.

Durch die vorstehend beschriebene Konstruktion gemäß den Figuren 4-6 ergibt sich folgende Funktion, die im Prinzip der Funktion des Ausführungsbeispieles nach den Figuren 1-3 entspricht. In der Schließlage sind die unteren Lagerbolzen 13 in der unteren Lagerstelle 17 der Durchbrechungen 16 abgestützt. Diese untere Lagerstelle 17 bleibt solange wirksam, bis die oberen Lagerbolzen 13 in der oberen Lagerstelle 18 anliegen. Die Zwischenposition ist in Figur 5 gezeigt. Eine weitere Öffnung der Klappe 3 durch weiteres Ausfahren des Aufstellaggregates 4 bewirkt nun, daß die unteren Lagerbolzen 13 aus dem Abstützbereich der unteren Lagerstelle 17 herausgeschwenkt werden, bis diese am Anschlag 21 zur Anlage kommen und die Drehung des Aufstellaggregates 4 erfolgt in diesem Schwenkbereich um die obere Lagerstelle 18. Auch hier ist damit ein weites Öffnen der Klappe 3 möglich, ohne daß die Gefahr besteht, daß das Aufstellaggregat 4 an der scharnierseitigen Oberkante des Aufsetzkranzes 2 anstößt.

Durch die geschlossene Kontur der Durchbrechungen 16 und durch die ständige Anlage der Lagerbolzen 13 an dieser geschlossenen Kontur ist eine sichere Lage des Aufstellaggregates 4 in allen denkbaren Schwenkpositionen gewährleistet.

Ein weiteres Ausführungsbeispiel der Erfindung ist in den Figuren 7-9 dargestellt.

Bei diesem Ausführungsbeispiel sind die am Aufsetzkranz 2 befestigten und in einem Abstand zueinander angeordneten sowie das Aufstellaggregat 4 zwischen sich einschließenden Holme 10 der Traverse 8 mit kreisbogenförmigen Langlöchern 22 versehen. Innerhalb dieser Langlöcher 22 können die unteren Lagerbolzen 13, die dem unteren stirnseitigen Ende 15 des Aufstellaggregates 4 benachbart sind, verschwenkt werden.

Im unteren Bereich ist das Aufstellaggregat 4 von einer im Querschnitt U-förmig profilierten Schiene 23 umgriffen, wobei diese Schiene 23 über die oberen Lagerbolzen 13 schwenkbar mit dem Aufstellaggregat 4 verbunden ist.

Die U-förmig profilierte Schiene 23 ist so am Aufstellaggregat 4 angeschlossen, daß der Mittelsteg - also die geschlossene Seite - der Scharnierachse 5 zugewandt ist.

Die kreisbogenförmigen Langlöcher 22 verlaufen vom oberen, der Klappe 3 benachbarten Bereich der Holme 10 bis in den unteren, der Klappe 3 abgewandt liegenden Bereich der besagten Holme 10.

Benachbart der Oberkante des Aufsetzkranzes 2 sind an den Holmen 10 Stütznokken 24 befestigt, die im Bereich zwischen der Schamierachse 5 und der geschlossenen Rückseite der U-förmig profilierten Schiene 23 angeordnet sind.

Aus der vorstehend beschriebenen Konstruktion der Rauchabzugsvorrichtung 1 aus den Figuren 7-9 ergibt sich folgende Funktion:

Bei geschlossener Klappe 3 (Figur 7) liegt die Schiene 23 parallel zum Aufstellaggregat 4, welches sich in dieser Stellung im unteren Endbereich der kreisbogenförmig gekrümmten Langlöcher 22 über die unteren Lagerbolzen 13 abstützt. Bei Betätigung des Aufstellaggregates 4 wird die Klappe 3 ohne Veränderung der unteren Abstützung des Aufstellaggregates 4 zunächst so weit verschwenkt, bis die Schiene 23 an den Stütznocken 24 anliegt. Diese Position ist in Figur 8 gezeigt. Ein weiteres Ausfahren des Aufstellaggregates 4 bewirkt nun, daß der Drehpunkt für das Aufstellaggregat 4 in den Bereich der oberen Lagerbolzen 13 verlegt wird. Das Aufstellaggregat 4 schwenkt aus der Position gemäß Figur 8 also um die oberen Lagerbolzen 13, wobei die untere Lagerstelle außer Kraft gesetzt wird.

Das Aufstellaggregat 4 wird nun auch gegenüber der abgestützten Schiene 23 verschwenkt, wobei die unteren Lagerbolzen 13 innerhalb der Langlöcher 22 entsprechend der Verschwenkbewegung des Aufstellaggregates um die oberen Lagerbolzen 13 in Richtung der Oberkante des Aufsetzkranzes 2 gleiten. Durch die Verlagerung des Schwenklagers in den Bereich der oberen Lagerzapfen 13 ist damit eine sehr weite Öffnung der Klappe 3 bis in eine Position gemäß Figur 9 möglich.

Beim Einfahren des Aufstellaggregates 4 aus der maximalen Öffnungsposition gemäß Figur 9 wird zunächst wieder eine Zwischenposition entsprechend Figur 8 erreicht, anschließend ist wieder der Bereich der unteren Lagerzapfen 13 als Schwenklager wirksam, so daß ab der Zwischenposition gemäß Figur 8 ein vollständiges Schließen in der Position gemäß Figur 7 erreicht wird.

Bei allen Ausführungsbeispielen der Erfindung findet also eine Verlagerung der wirksamen Schwenkachse für das Aufstellaggregat 4 statt. Hierfür werden lediglich einfache Maßnahmen benötigt, wie oben ausführlich beschrieben worden ist. Insbesondere sind keine zusätzlichen Aufstellaggregate oder aufwendige Hebelkonstruktionen erforderlich, wie dies beim bekannten Stand der Technik der Fall ist.

## Patentansprüche

1. Rauchabzugsvorrichtung (1) mit einem Rahmen (2), einer daran anscharnierten Klappe (3) und einem linear wirkenden Aufstellaggregat (4), mittels dessen die Klappe (3) aus einer Schließstellung heraus aufschwenkbar und in Schließstellung zurückschwenkbar ist, wobei das Aufstellaggregat (4) in einem seiner stirnseitigen Endbereiche an einer von einer am Rahmen (2) befestigten Traverse (8) gehaltenen Stützvorrichtung (6) schwenkbar gelagert und in seinem anderen stirnseitigen Ende an der Klappe (3) angeschlossen ist, **dadurch gekennzeichnet, daß** das Aufstellaggregat (4) bei geschlossener Klappe (3) in einer ersten Lagerstelle der Stützvorrichtung (6) abgestützt und gelagert ist, die in an sich bekannter Weise unterhalb der Scharnierebene liegt und daß das Aufstellaggregat (4) ab einem vorbestimmten Öffnungswinkel der Klappe (3) in einer zweiten Lagerstelle der Stützvorrichtung abgestützt und gelagert ist, die gegenüber der ersten Lagerstelle derart versetzt ist, daß ein Öffnungswinkel der Klappe von mehr als 90° möglich ist bei behinderungsfreier Verschwenkung des Aufstellaggregates (4) über die scharnierseitige Oberkante des Rahmens (2).

2. Rauchabzugsvorrichtung nach Anspruch 1, **dadurch gekennzeichnet, daß** die Stützvorrichtung (6) aus zwei Laschen (9) besteht, die an Längsholmen (10) der Traverse (8) befestigt sind und das Aufstellaggregat (4) zwischen sich einschließen, wobei die Laschen (9) mit Längsschlitzen (11) ausgestattet sind, in die wechselweise der unteren Stirnfläche (15) des Aufstellaggregates (4) benachbarte Lagerbolzen (13) oder der unteren Stirnfläche (15) abgewandt liegenden Lagerbolzen (13) einschwenkbar sind.

3. Rauchabzugsvorrichtung nach Anspruch 1, **dadurch gekennzeichnet, daß** die Stützvorrichtung (6) Bestandteil von zwei am Rahmen (2) befestigten und eine Traverse (8) bildenden Längsholmen (10) ist und durch eine vollumfänglich geschlossene Durchbrechung der Holme (10) gebildet ist, wobei durch die Kontur der Durchbrechungen (16) eine untere sowie eine obere Lagerstelle (17, 18) für der unteren Stirnfläche (15) des Aufstellaggregates (4) benachbart liegende sowie für der unteren Stirnfläche (15) abgewandt liegende Lagerbolzen (13) gebildet ist.

4. Rauchabzugsvorrichtung nach Anspruch 1, **dadurch gekennzeichnet, daß** die Stützvorrichtung (6) durch zwei am Rahmen (2) befestigte und die Traverse (8) bildende Holme (10) gebildet ist und aus kreisbogenförmig verlaufenden Längsschlitzen in diesen Holmen (10) einerseits sowie aus an den Längsholmen (10) befestigten Stützbolzen (24) andererseits gebildet ist, wobei das Aufstellaggregat (4) von einer im Querschnitt U-förmig profilierten Schiene (23) umgriffen ist, die durch an der unteren Stirnfläche (15) des Aufstellaggregates (4) abgewandt liegende Lagerzapfen (13) schwenkbar am Aufstellaggregat (4) angeschlossen ist und das Aufstellaggregat (4) über seiner unteren Stirnfläche (15) benachbart liegende Lagerzapfen (13) solange in den unteren Endbereichen der kreisbogenförmig verlaufenden Längsschlitze (22) abgestützt ist, bis die Schiene (23) an den Stützbolzen (24) anliegt.

5. Rauchabzugsvorrichtung nach Anspruch 2, **dadurch gekennzeichnet, daß** die Laschen (9) an ihren den Endbereichen der Längsschlitze (11) abgewandt liegenden äußeren Seiten mit konzentrisch zu den Enden der Längsschlitze (11) verlaufenden Abrundungen (12) versehen sind, die je nach Schwenklage des Aufstellaggregates (4) von am Aufstellaggregat (4) im Abstand zu den jeweiligen Lagerzapfen (13) befestigten Sicherungsbolzen (14) hintergriffen sind.

6. Rauchabzugsvorrichtung nach Anspruch 3, **dadurch gekennzeichnet, daß** die Durchbrechungen (16) der Holme (10) ausgehend von der unteren Lagerstelle (17) einerseits und von der oberen Lagerstelle (18) andererseits durch kreisbogenförmige Konturlinien (19, 20) begrenzt ist, wobei die von der unteren Lagerstelle (17) ausgehende Konturlinie (19) durch einen Anschlag (21) begrenzt ist.

## Claims

1. Smoke extraction device (1) comprising a frame (2), a flap (3) hinged thereon and a linearly acting erection unit (4), by means of which the flap (3) can be pivoted up out of a closed position and pivoted back into the closed position, the erection unit (4) being pivotably mounted in one of its end regions on a supporting device (6) held by a crossmember (8) fixed to the frame (2) and being connected at its other end to the flap (3), **characterized in that**, when the flap (3) is closed, the erection unit (4) is supported and mounted in a first bearing point belonging to the supporting device (6), which is located in a manner known per se underneath the plane of the hinge, and **in that**, starting at a predefined opening angle of the flap (3), the erection unit (4) is supported and mounted in a second bearing point belonging to the supporting device, which is offset with respect to the first bearing point in such a way that an opening angle of the flap of more than 90° is possible with impediment-free pivoting of the erection unit (4) over the upper edge of the frame (2) on the hinge side.

2. Smoke extraction device according to Claim 1, **characterized in that** the supporting device (6) comprises two lugs (9), which are fixed to the longitudinal spars (10) of the crossmember (8) and enclose the erection unit (4) between them, the lugs (9) being equipped with longitudinal slots (11), into which, alternately, bearing pins (13) adjacent to the lower end face (15) of the erection unit (4) or bearing pins (13) located facing away from the lower end face (15) can be pivoted.

3. Smoke extraction device according to Claim 1, **characterized in that** the supporting device (6) is a constituent part of two longitudinal spars (10) which are fixed to the frame (2) and form a crossmember (8) and is formed by a fully circumferentially closed aperture in the spars (10), the contour of the aperture (16) forming a lower and an upper bearing point (17, 18) for the bearing pin (13) adjacent to the lower end face (15) of the erection unit (4) and also for the bearing pin (13) located facing away from the lower end face (15).

4. Smoke extraction device according to Claim 1, **characterized in that** the supporting device (6) is formed by two spars (10), which are fixed to the frame (2) and form the crossmember (8), and is formed by longitudinal slots running in the shape of a circular arc in these spars (10), on the one hand, and by supporting pins (24) fixed to the longitudinal spars (10), on the other hand, a profiled rail (23) with a U-shaped cross section engaging around the erection unit (4), being pivotably connected to the erection unit (4) by bearing journals (13) located facing away from the lower end face (15) of the erection unit (4), and the erection unit (4) being supported by bearing journals (13) located adjacent to its lower end face (15) in the lower end regions of the longitudinal slots (22) that extend in the shape of a circular arc, until the rail (23) rests on the supporting pins (24).

5. Smoke extraction device according to Claim 2, **characterized in that**, on their outer sides located facing away from the end regions of the longitudinal slots (11), the lugs (9) are provided with rounded portions (12) which run concentrically with the ends of the longitudinal slots (11) and, depending on the pivoted position of the erection unit (4), securing bolts (14) fixed to the erection unit (4) at a distance from the respective bearing journals (13) engage behind the said rounded portions (12).

6. Smoke extraction device according to Claim 3, **characterized in that**, starting from the lower bearing point (17), on the one hand, and from the upper bearing point (18), on the other hand, the apertures (16) in the spars (10) are bounded by contour lines (19, 20) in the shape of circular arcs, the contour lines (19) originating from the lower bearing point (17) being limited by a stop (21).

## Revendications

1. Dispositif de désenfumage (1) comprenant un cadre (2), un volet (3) articulé sur celui-ci et une unité de dressage (4) agissant linéairement, au moyen de laquelle le volet (3) peut être amené à pivoter pour s'ouvrir, en quittant une position de fermeture, et à pivoter pour revenir en position de fermeture, l'unité de dressage (4) étant montée pivotante, par l'une de ses zones terminales frontales, dans un dispositif d'appui (6) maintenu sur une traverse (8) fixée sur le cadre (2), et étant, par son autre extrémité frontale, raccordée au volet (3), **caractérisé en ce que** l'unité de dressage (4), lorsque le volet (3) est fermé, s'appuie et est monté dans un premier point d'appui du dispositif d'appui (6) qui, de façon connue en soi, se situe sous le plan de la charnière, et **en ce que** l'unité de dressage (4), à partir d'un angle d'ouverture prédéterminé du volet (3), s'appuie et est monté dans un deuxième point d'appui du dispositif d'appui qui est décalé, par rapport au premier point d'appui, de telle sorte qu'il soit possible de disposer d'un angle d'ouverture du volet supérieur à 90° lors du pivotement sans entrave de l'unité de dressage (4) sur le bord supérieur, situé du côté de la charnière, du cadre (2).

2. Dispositif de désenfumage selon la revendication 1, **caractérisé en ce que** le dispositif d'appui (6) est constitué de deux colliers de fixation (9) qui sont fixés sur des longerons (10) de la traverse (8) et comprennent entre eux l'unité de dressage (4), les colliers de fixation (9) étant pourvus de fentes longitudinales (11) dans lesquelles peuvent pivoter, à tour de rôle, des pivots (13) voisins de la face frontale inférieure (15) de l'unité de dressage (4), ou des pivots (13) orientés à l'opposé de la face frontale inférieure (15).

3. Dispositif de désenfumage selon la revendication 1, **caractérisé en ce que** le dispositif d'appui (6) fait partie de deux longerons (10) fixés sur le cadre (2) et formant une traverse (8) èt est constitué par une découpe des longerons fermée sur toute la circonférence, un point d'appui inférieur et un point d'appui supérieur (17, 18) étant formés, par le contour des découpes (16), pour les pivots (13) voisins de la face frontale inférieure (15) de l'unité de dressage (4), et pour les pivots (13) orientés à l'opposé de la face frontale inférieure (15).

4. Dispositif de désenfumage selon la revendication 1, **caractérisé en ce que** le dispositif d'appui (6) est constitué par deux longerons (10) fixés sur le cadre (2) et constituant la traverse (8) et est constitué, d'une part, par des fentes longitudinales en arc de cercle ménagées dans ces longerons (10), ainsi que, d'autre part, par des boulons d'appui (24) fixés sur les longerons (10), l'unité de dressage (4) étant entourée par un rail (23) profilé de section transversale en forme de U, qui est raccordé de façon pivotante à l'unité de dressage (4) par des pivots (13) orientés à l'opposé de la face frontale inférieure (15) de l'unité de dressage (4) et l'unité de dressage (4), par des pivots (13) voisins de la face frontale inférieure (15) s'appuyant dans les zones terminales inférieures des fentes longitudinales en arc de cercle (22) jusqu'à ce que le rail (23) repose sur les boulons d'appui (24).

5. Dispositif de désenfumage selon la revendication 2, **caractérisé en ce que** les colliers de fixation (9), sur leurs faces externes orientées à l'opposé des zones terminales des fentes longitudinales (11), sont pourvus d'arrondis (12) concentriques aux extrémités des fentes longitudinales (11) qui, en fonction de la position pivotée de l'unité de dressage (4), sont saisis par derrière par des boulons de fixation (14) montés sur l'unité de dressage (4) à distance des pivots (13).

6. Dispositif de désenfumage selon la revendication 3, **caractérisé en ce que** les découpes (16) des longerons (10), à partir du point d'appui inférieur (17) d'une part, et du point d'appui supérieur (18) d'autre part, sont délimitées par des lignes de contour en forme d'arc de cercle (19, 20), la ligne de contour (19) qui part du point d'appui inférieur (17) étant délimitée par une butée (21).
